# EUROPÄISCHE PATENTSCHRIFT

(11) **EP 1 598 214 B1**
(45) Veröffentlichungstag und Bekanntmachung des Hinweises auf die Patenterteilung: **26.07.2006**
(21) Anmeldenummer: 04012147.7
(22) Anmeldetag: 21.05.2004
(51) Int. Cl.: B43L 23/08, A45D 40/08

(54) **Spitzer für einen ovalen Stift**
Sharpener for an oval pencil
Taille-crayon pour un crayon ovale

(43) Veröffentlichungstag der Anmeldung: 23.11.2005
(73) Patentinhaber: KUM Limited, Trim, Co. Meath (IE)
(72) Erfinder: Lüttgens (jr.), Fritz, Dr., 91054 Erlangen (DE)
(74) Vertreter: Tergau & Pohl Patentanwälte

(56) Entgegenhaltungen:
- DE-A- 10 055 006
- DE-A- 10 055 008
- DE-U- 7 629 766
- US-A- 4 081 010

## Beschreibung

Die Erfindung bezieht sich auf einen Spitzer für einen ovalen Stift, mit einem Spitzerkörper, mit einer Führungsmanschette, die mit einer ovalen, einen Stiftführungskanal definierenden Bohrung versehen ist und die im Wesentlichen um die Achse des Stiftführungskanals drehbar am Spitzerkörper gelagert ist, sowie mit einem Schälmesser, das axial versetzt zu der Führungsmanschette und schräg gegen die Achse des Stiftführungskanals angestellt an einer Messerhalterung des Spitzerkörpers befestigt ist, wobei an einer an den Stiftführungskanal angrenzenden Innenfläche der Messerhalterung eine konkave Führungskontur ausgebildet ist, in welche das Schälmesser mit einer Schneidkante hineinragt.

Ein solcher Spitzer ist aus der DE 76 29 766 U1 bekannt. Bei dem bekannten Spitzer ist die Führungsmanschette entlang einer senkrecht zur Achse des Stiftführungskanals und etwa senkrecht zur Messerfläche verlaufenden Normalrichtung verschiebbar im Spitzerkörper geführt. Ein federbelasteter Andrückkörper, der eine zu der konkaven Führungskontur gegensinnig gewölbte Gegenkontur aufweist, drückt dabei die Spitze des zu spitzenden Stiftes gegen das Schälmesser.

Ein weiterer Spitzer der genannten Art ist aus der DE 100 55 008 A1 bekannt. Dort ist die Führungsmanschette, und damit die Achse des Stiftführungskanals ortsfest in einem den Spitzerkörper bildenden Spitzergehäuse angeordnet. Dagegen ist die Messerhalterung, und damit das Schälmesser entlang der Normalrichtung verschiebbar.

Bei herkömmlichen Spitzern der oben genannten Art tritt häufig das Problem auf, dass der Stift beim Spitzvorgang entlang des Umfangs seiner Stiftspitze nur ungleichmäßig abgeschält wird. Dies ist häufig damit verbunden, dass sich der Stift an dem Schälmesser "verhakt", d.h. einem Verdrehen ein sprunghaft schwankendes Drehmoment entgegensetzt. Dies ist aus handhabungstechnischen Gründen unangenehm und kann zum Splittern der Stiftoberfläche im Bereich der Stiftspitze oder sogar zum Abbrechen der Stiftmine führen.

Aus der DE 25 55 564 B2 (bzw. US-A-4081010) ist weiterhin bekannt, bei einem Spitzer für einen ovalen Stift eine Führungsmanschette für den Stift mit mehreren Kurvenscheiben zu versehen, die beim Verdrehen der Führungsmanschette gegenüber einem Spitzerkörper über korrespondierenden Anschlägen des Spitzerkörpers abrollen. Hierdurch wird die Achse eines in die Führungsmanschette eingeschobenen Stiftes beim Verdrehen des Stiftes derart gegenüber dem Spitzerkörper geführt, dass die Mantelfläche des Stiftes stets mit der Schneidkante des Schälmessers in Berührung bleibt. Der bekannte Spitzer ist jedoch vergleichsweise kompliziert aufgebaut und deshalb aus fertigungstechnischen Gründen nachteilig.

Der Erfindung liegt die Aufgabe zugrunde, einen konstruktiv einfachen und damit insbesondere preiswert zu realisierenden Spitzer anzugeben, der zum Spitzen eines ovalen Stiftes besonders geeignet ist.

Diese Aufgabe wird erfindungsgemäß gelöst durch die Merkmale des Anspruchs 1.

Die Erfindung geht von der Erkenntnis aus, dass die Funktionsmängel herkömmlicher gattungsgemäßer Spitzer daher rühren, dass dort die Stiftachse und die Schneidkante des Schälmessers beim Spitzen lediglich entlang der zur Stiftachse senkrechten Normalrichtung gegeneinander verschoben werden. Dies führt nämlich dazu, dass die Mantelfläche des Stiftes nur in den Bereichen glatt an der Schneidkante anliegt, an denen der Radius des Stiftes minimal oder maximal ist.

Zwischen diesen Bereichen hebt sich die Mantelfläche des Stiftes in der Regel von der Schneidkante des Schälmessers ab, was zu den beschriebenen Funktionsstörungen führt. Rollt man dagegen die Mantelfläche des ovalen Stiftes exakt über der Schneidkante ab, wie dies bei dem aus der DE 25 55 564 B2 bekannten Spitzer geschieht, so beschreibt die Stiftachse in Querschnittsprojektion bezüglich der Schneidkante eine ovale Bahn, bewegt sich also bezüglich der Schneidkante sowohl in Normalrichtung als auch, senkrecht hierzu, in Lateralrichtung.

Grundlage der Erfindung bildet die Überlegung, diese elliptische Führung der Stiftachse beim Verdrehen des Stiftes gegenüber dem Spitzkörper mit vereinfachten konstruktiven Mitteln zu erreichen. Diese konstruktive Vereinfachung gelingt erkanntermaßen mit Hilfe einer konkaven Führungsstruktur im Bereich der Schneidkante, wie sie an sich bereits schon der DE 76 29 766 U1 (dort Fig. 2) und in der DE 100 55 008 A1 (dort Fig. 5) offenbart ist. Erfindungsgemäß wird diese Führungskontur dazu genutzt, die in Normalrichtung wirkende Andrückkraft des Stiftes gegen das Schälmesser zum Teil in Lateralrichtung umzuleiten und die Stiftachse hierdurch entsprechend der gewünschten ovalen Bahn parallel zum Schälmesser auszulenken. Beim Stand der Technik wird die Führungskontur dagegen stets zusammen mit einer komplementären Gegenkontur eingesetzt, die in Richtung auf das Schälmesser beaufschlagt ist. In dieser herkömmlichen Ausführung kompensieren sich die durch die Führungskontur und die Gegenkontur auf den Stift ausgeübten lateralen Kräfte, so dass die Stiftachse keine laterale Verschiebung gegenüber der Schneidkante erfährt. Erkanntermaßen genügt es jedoch nicht, die Gegenkontur einfach nur wegzulassen. Vielmehr ist zudem die Führungsmanschette derart auszugestalten, dass die Stiftachse (und damit die Achse des Stiftführungskanals) auf axialer Höhe des Schneidmessers die nötige laterale Bewegungsfreiheit hat. Bei den bekannten Spitzern z.B. würde die Stiftachse auch dann nicht entlang der gewünschten ovalen Bahn geführt, wenn die Gegenkontur weggelassen würde, zumal dort die Stiftachse von Haus aus zumindestens in Lateralrichtung ortsfest im Spitzerkörper geführt ist.

Es bestehen mehrere vorteilhafte Varianten, der Achse des Stiftführungskanals die erforderliche laterale Bewegungsfreiheit zu geben. Zum einen ist diesbezüglich vorgesehen, die Führungsmanschette insbesondere in Lateralrichtung mit Spiel in dem Spitzerkörper zu lagern. Alternativ oder zusätzlich ist vorgesehen, dass dieses Spiel aus der Führungsmanschette selbst gewonnen wird, indem die Führungsmanschette aus einem elastischen Material gebildet wird, so dass aufgrund dieser Elastizität die Wand der in der Führungsmanschette vorgesehenen Bohrung derart flexibel ist, dass ein in die Führungsmanschette eingeschobener Stift (und damit die Achse des Stiftführungskanals) geringfügig gegenüber der Achse der Führungsmanschette verschwenkbar ist.

Bei ausreichend flexibler Führung der Achse des Stiftführungskanals durch die Führungsmanschette kann das Schälmesser, wie dies in einer besonderes einfachen Ausführungsform der Erfindung vorgesehen ist, ortsfest am Spitzerkörper fixiert sein. Ein besonders gutes Spitzverhalten wird jedoch in einer bevorzugten Ausführungsform des Spitzers erzielt, in welcher das Schälmesser im Wesentlichen in Normalrichtung elastisch auslenkbar ist. Dies ist auf konstruktiv besonders einfache Weise zu realisieren, indem die Messerhalterung als Federlasche aus einem elastischen Material, insbesondere einem elastischen Kunststoff, gebildet ist, die entlang einer Seitenlinie oder Seitenkante mit den restlichen Bestandteilen des Spitzerkörpers verbunden ist.

Vorzugsweise ist die solchermaßen ausgebildete Messerhalterung entlang einer zur Schneidkante im Wesentlichen parallelen Seitenlinie am Spitzerkörper fixiert, zumal auf diese Weise bei der elastischen Auslenkung der Messerhalterung während des Spitzvorgangs der Anstellwinkel des Schälmessers gegen die Stiftachse im Wesentlichen konstant bleibt. Zweckmäßigerweise weist die Messerhalterung ferner, insbesondere in der Umgebung ihrer Verbindungslinie mit dem Spitzerkörper, eine Sollbiegestelle auf.

In einer vorteilhaften Weiterbildung der Erfindung ist die Führungsmanschette in eine korrespondierende Lagerbohrung des Spitzerkörpers eingeschnappt, wobei diese Schnappverbindung zerstörungsfrei lösbar ist. Dies erlaubt z.B. einen einfachen Austausch von verschiedenen Führungsmanschetten, die für unterschiedliche Stiftquerschnitte vorgesehen sind.

Vorzugsweise ist des Weiteren die Fläche des Schälmessers gegen die am Ort der Schneidkante auf den Stiftführungskanal angelegte Tangente geringfügig schräg angestellt. Es hat sich gezeigt, dass hierdurch ein besonders gutes Schneidverhalten erzielbar ist.

Nachfolgend werden Ausführungsbeispiele der Erfindung anhand einer Zeichnung näher erläutert. Darin zeigen:
- Fig. 1: in Draufsicht von oben einen Spitzer für einen ovalen Stift, mit einem Spitzerkörper, einer einen Stiftführungskanal definierenden Führungsmanschette und einem Schälmesser,
- Fig. 2: in einem Längsschnitt II-II den Spitzer gemäß Fig. 1,
- Fig. 3: im Längsschnitt die Führungsmanschette in gegenüber Fig. 2 um 90° gedrehter Stellung,
- Fig. 4: in Darstellung gemäß Fig. 2 die Führungsmanschette mit einem in diese eingeschobenem Stift, wobei die Führungsmanschette zur Auslenkung der Achse des Stiftführungskanals gegenüber der Achse der Führungsmanschette durch den Stift elastisch deformiert ist,
- Fig. 5: in einem Querschnitt V-V den Spitzer gemäß Fig. 1,
- Fig. 6 - 10: jeweils in ausschnitthaft vergrößerter Querschnittsdarstellung analog zu Fig. 5 fünf Drehstellungen des Stiftführungskanals bezüglich der Schneidkante des Schälmessers,
- Fig. 11: in Darstellung gemäß Fig. 1 eine alternative Ausführungsform des Spitzers mit elastisch auslenkbarer Messerhalterung,
- Fig. 12: in Darstellung gemäß Fig. 2 den Spitzer gemäß Fig. 11 mit nicht-ausgelenkter Messerhalterung,
- Fig. 13: in Darstellung gemäß Fig. 5 den Spitzer gemäß Fig. 11 mit nicht-ausgelenkter Messerhalterung,
- Fig. 14: in Darstellung gemäß Fig. 12 den Spitzer gemäß Fig. 11 mit ausgelenkter Messerhalterung und
- Fig. 15: in Darstellung gemäß Fig. 13 den Spitzer gemäß Fig. 11 mit ausgelenkter Messerhalterung.

Einander entsprechende Teile sind in allen Figuren stets mit den gleichen Bezugszeichen versehen.

Der in den Fig. 1, 2 und 5 in Draufsicht von oben bzw. im Längsschnitt bzw. im Querschnitt dargestellte Spitzer 1 umfasst einen gehäuseartigen Spitzerkörper 2 aus Metall oder Kunststoff, eine Führungsmanschette 3 für einen Stift S sowie ein Schälmesser 4.

Der Spitzerkörper 2 ist im Wesentlichen keilförmig mit abgeflachter Keilspitze 5 ausgebildet. An der von der Keilspitze 5 abgewandten Keilbasis 6 ist der Spitzerkörper 2 mit einer als Doppelwand ausgeführten Basiswand 7 versehen. In die Basiswand 7 ist eine Lagerbohrung 8 eingebracht, in welcher wiederum die Führungsmanschette 3 drehbar gelagert ist (In Fig. 1 ist der von dem Spitzerkörper 2 verdeckte Teil der Führungsmanschette 3 gestrichelt angedeutet.).

Eine an der Keilschräge 9 des Spitzerkörpers 2 angeordnete Wand dient als Messerhalterung 10. Die Messerhalterung 10 weist eine Aufnahme 11 auf, in welcher das Schälmesser 4 derart einliegt, dass es mit einer Schneidkante 12 durch einen Spanauswurfschlitz 13 hindurch geringfügig zu einer Innenfläche 14 der Messerhalterung 10 hervorsteht. Das Schälmesser 4 ist mittels einer Befestigungsschraube 15 an der Messerhalterung 10 fixiert. Zu der Horizontalfläche 16 der Keilform hin ist der Spitzerkörper 2 offen.

Die in den Fig. 2 und 3 in zueinander um 90° gedrehten Längsschnitten dargestellte Führungsmanschette 3 hat im Wesentlichen die Form einer Hülse und ist mit einer zentralen Bohrung 17 zur Aufnahme des Stiftes S versehen, die einen an den vorgesehenen Stiftquerschnitt angepassten ovalen Querschnitt aufweist.

In dem in den Fig. 2 und 3 gezeigten Normalzustand der Führungsmanschette 3 ist die Bohrung 17 mit dem kreisförmigen Außenumfang der Führungsmanschette 3 koaxial ausgebildet.

Die Bohrung 17 definiert einen Stiftführungskanal 18. Als Stiftführungskanal 18 wird das abstrakte Volumen bezeichnet, das der in Spitzposition in die Führungsmanschette 3 eingeschobene Stift S bezüglich des Spitzers 1 einnimmt. Der Stiftführungskanal 18 ergibt sich im Wesentlichen durch den Innenraum der Bohrung 17 sowie dessen gedankliche Verlängerung außerhalb der Führungsmanschette 3. Insbesondere weist der Stiftführungskanal 18 einen dem Querschnitt der Bohrung 17 und dem Stiftquerschnitt entsprechenden ovalen Querschnitt 19 auf. Des Weiteren definiert die Achse der Bohrung 17 eine Achse 20 des Stiftführungskanals 18.

Die Führungsmanschette 3 ist in die Lagerbohrung 8 des Spitzerkörpers 2 eingeschnappt. Um das Einschnappen der Führungsmanschette 3 zu ermöglichen, ist diese ausgehend von ihrem dem Innenraum 21 des Spitzerkörpers 2 zugewandten Ende 22 mehrfach geschlitzt (Fig. 3). Des Weiteren ist ein an dem innenseitigen Ende 22 der Führungsmanschette 3 vorgesehener ringförmiger Führungskragen 23 mit einer Aufgleitschräge 24 versehen, die das Einführen der Führungsmanschette 3 in die Lagerbohrung 8 erleichtert. Die Führungsmanschette 3 ist bevorzugt derart ausgebildet, dass sie zerstörungsfrei auch wieder von dem Spitzerkörper 2 demontiert werden kann. Hierdurch können insbesondere verschiedene Führungsmanschetten 3 gegeneinander ausgetauscht werden, die für unterschiedliche Stiftquerschnitte vorgesehen sind.

Um der Stiftachse (und damit der Achse 20 des Stiftführungskanals 18) gegenüber dem Spitzerkörper 2 eine gewisse Bewegungsfreiheit zu gewähren, ist die Führungsmanschette 3 insbesondere in Lateralrichtung 25 mit geringem Spiel in der Lagerbohrung 8 gelagert. Als Lateralrichtung 25 ist dabei die in einer Querschnittsprojektion gemäß Fig. 5 auf die Achse 20 senkrechte Richtung bezeichnet, die zur Fläche des Schälmessers 4 etwa parallel ausgerichtet ist. Genauer ist die Lateralrichtung 25 durch die an dem Berührungspunkt mit der Schneidkante 12 auf den Umfang des Stiftführungskanals 18 gebildete Tangente definiert. Die Fläche des Schälmessers 4 ist gegen die Lateralrichtung 25 bevorzugt geringfügig ausgestellt. Die sowohl zu der Achse 20 als auch zu der Lateralrichtung 25 senkrechte Richtung, die somit etwa senkrecht zur Fläche des Schälmessers 4 ausgerichtet ist, ist als Normalrichtung 26 bezeichnet.

Des Weiteren ist die Führungsmanschette 3 aus einem vergleichsweise weichen, und damit geringfügig elastisch deformierbarem Kunststoffmaterial gefertigt. Dies dient wiederum dazu, der Achse 20 des Stiftführungskanals 18 einen gewissen Spielraum gegenüber dem Spitzerkörper 2 zu geben. Wie in Fig. 4 in schematisch stark übertriebener Darstellung gezeigt ist, kann mittels eines in die Bohrung 17 eingeschobenen Stiftes S die Wand der Bohrung 17 deformiert und so die Stiftachse (und damit die Achse 20 des Stiftführungskanals 18) geringfügig gegenüber der Achse 27 der Führungsmanschette 3 ausgelenkt werden.

Diese Bewegungsfreiheit der Achse 20 gegenüber dem Spitzerkörper 2 wird erfindungsgemäß ausgenutzt, um beim Spitzvorgang, d.h. beim Verdrehen des in Spitzposition in die Führungsmanschette 3 eingeschobenen Stiftes S gegenüber dem Spitzerkörper 2, die Achse 20 auf axialer Höhe des Schälmessers 4 sowohl in Lateralrichtung 25 als auch in Normalrichtung 26 gegenüber der Schneidkante 12 auslenken zu können. Wie nachfolgend anhand der Fig. 6 bis 10 verdeutlicht wird, ist auf diese Weise eine gute Führung der Stiftoberfläche entlang der Schneidkante 12 möglich.

Jede der Fig. 6 bis 10 zeigt in schematisch vergrößerter Querschnittsdarstellung die Messerhalterung 10 im Bereich des Spanauswurfschlitzes 13 mit dem darauf positionierten Schälmesser 4. Die Fig. 6 bis 10 zeigen des Weiteren in - entsprechend einer fortgesetzten Drehung des Stiftes S - jeweils unterschiedlicher Drehstellung den Stiftführungskanal 18. Erkennbar in den Fig. 6 bis 10 ist insbesondere, dass an der Innenfläche 14 im Bereich des Spanauswurfschlitzes 13 eine konkave Wölbung als Führungskontur 28 in die Messerhalterung 10 eingebracht ist, in der der Stiftführungskanal 18 einliegt. Die Wölbung dieser Führungskontur 28 entspricht etwa der minimalen Krümmung der ovalen Querschnittsfläche 19 des Stiftführungskanals 18, so dass in der Darstellung gemäß Fig. 6, in welcher die lange Halbachse der ovalen Querschnittsfläche 19 ausgerichtet ist, sich die Führungskontur 28 im Wesentlichen an den Umfang des Stiftführungskanals 18 anschmiegt.

Wird nun im Zuge des Spitzvorgangs der Stift S gegenüber der ursprünglichen Lage 29 gemäß Fig. 6 (in den Fig. 7 bis 10 gestrichelt angedeutet) verdreht, so wird ein Teil der entlang der Normalrichtung 26 gegen das Schälmesser 4 wirkenden Andrückkraft des Stiftes S an der Führungskontur 28 in Lateralrichtung 25 umgelenkt. Der Stiftführungskanal 18 und damit auch dessen Achse 20 werden hierdurch entlang der Lateralrichtung 25 in Richtung auf die Schneidkante 12 ausgelenkt (vgl. Fig. 7 und 8). Bei fortgesetzter Drehung erreicht der Stiftführungskanal 18 gemäß Fig. 9 eine Position, in welcher seine lange Halbachse etwa in Normalrichtung 26 ausgerichtet ist. Im Bereich dieser Winkelstellung des Stiftführungskanals 18 übt die Führungskontur 28 keine oder nur noch eine vergleichsweise geringe laterale Kraft auf den Stift S aus, so dass die Achse 20 des Stiftführungskanals 18 wieder auf eine der ursprünglichen Stellung gemäß Fig. 6 entsprechende laterale Position zurückkehrt, jedoch bezüglich der ursprünglichen Lage 29 eine unterschiedliche normale Position einnimmt.

Bei weiter fortgesetzter Drehung des Stiftes S wird gemäß Fig. 10 die Achse 20 des Stiftführungskanals 18 lateral über die Nullposition gemäß Fig. 6 hinweg ausgelenkt. Dies ist insbesondere darauf zurückzuführen, dass die mit dem Stiftumfang in Eingriff stehende Schneidkante 12 des Schälmessers 4 ein Gegendrehmoment auf den Stift S ausübt.

Betrachtet man im Verlauf der Fig. 6 bis 10 die Positionsänderung der Achse 20, so wird deutlich, dass die Achse 20 durch das Zusammenspiel der Führungskontur 28, der Schneidkante 12 des Schälmessers 4 und der Führung des Stiftes S in der Führungsmanschette 3 bei jeder Halbdrehung des Stiftführungskanals 18 auf einer geschlossenen ovalen Bahn 30 geführt ist. Diese Bahn 30 ist zum Zweck der Verdeutlichung in die Fig. 6 bis 10 als gepunktete Linie eingezeichnet. Der ausgehend von der ursprünglichen Lage 29 bis zu der in den Fig. 7, 8, 9 bzw. 10 dargestellten Stellung jeweils zurückgelegte Weg der Achse 20 entlang der Bahn 30 ist in den Fig. 7 bis 10 durch einen Pfeil P gekennzeichnet.

In den Fig. 11 bis 15 ist eine alternative Ausführungsform des Spitzers 1 dargestellt. Diese Ausführungsform unterscheidet sich von der vorstehend beschriebenen Ausführungsform dadurch, dass der Spitzerkörper 2 zweiteilig ausgebildet ist. Der Spitzerkörper 2 umfasst hierbei einen insbesondere aus Metall gefertigten Rahmen 31 sowie die als separates Teil ausgeführte Messerhalterung 10. Die Messerhalterung 10 ist im Querschnitt L-förmig ausgebildet, und besteht aus elastisch biegbarem Kunststoff. Ein Vertikalschenkel 32 der L-förmigen Messerhalterung 10 greift in eine als Doppelwand ausgeführte Seitenwand 33 des Rahmens 31 ein und ist dort mit einem Vorsprung 34, der in eine entsprechende Aufnahme der Seitenwand 33 eingreift, verrastet. Der Horizontalschenkel 35 der Messerhalterung 10 bildet die Keilschräge 9 des insgesamt wiederum keilförmigen Spitzerkörpers 2 und trägt, wie in der vorstehend beschriebenen Ausführungsvariante, das Schälmesser 4.

Das Freiende 36 des Horizontalschenkels 35 liegt nur lose auf dem Rahmen 31 auf. Die Messerhalterung 10 ist also lediglich im Bereich des Vertikalschenkels 32 und somit in Draufsicht gemäß Fig. 11 lediglich an einer Seitenlinie 37 mit den restlichen Bestandteilen des Spitzerkörpers 2 verbunden, so dass der Horizontalschenkel 35 nach Art einer Federlasche elastisch auslenkbar ist. Hierdurch ist die Schneidkante 12 des Schälmessers 4 gegenüber der Achse 20 des Stiftführungskanals 18 in Normalrichtung 26 federnd auslenkbar. Die Schwenkbarkeit des Horizontalschenkels 35 ist durch eine Sollbiegestelle 38 verbessert, die am Ansatz des Horizontalschenkels 35, und damit mit geringem Abstand parallel zu der Seitenlinie 37, in die Messerhalterung 10 eingebracht ist.

Die federnde Aufhängung des Schälmessers 4 verbessert das Spitzverhalten des Spitzers 1. Insbesondere gibt in dieser Ausführung das Schälmesser 4 geringfügig nach, wenn der Stift S zum Spitzen mit zu großer Kraft in die Führungsmanschette 3 eingeschoben wird und verhindert so ein Abbrechen der Stiftmine. Zudem gibt das Schälmesser 4 nach, wenn der Stiftführungskanal 18 von der in den Fig. 12 und 13 dargestellten lateralen Stellung um etwa 90° in eine normale Stellung verschoben wird. Diese Stellung des Stiftführungskanals 18, die mit einer elastisch ausgelenkten Stellung der Messerhalterung 10 korrespondiert, ist in den Fig. 14 und 15 dargestellt.

### Bezugszeichenliste

- 1: Spitzer
- 2: Spitzerkörper
- 3: Führungsmanschette
- 4: Schälmesser
- 5: Keilspitze
- 6: Keilbasis
- 7: Basiswand
- 8: Lagerbohrung
- 9: Keilschräge
- 10: Messerhalterung
- 11: Aufnahme
- 12: Schneidkante
- 13: Spanauswurfschlitz
- 14: Innenfläche
- 15: Befestigungsschraube
- 16: Horizontalfläche
- 17: Bohrung
- 18: Stiftführungskanal
- 19: Querschnitt
- 20: Achse
- 21: Innenraum
- 22: Ende
- 23: Führungskragen
- 24: Aufgleitschräge
- 25: Lateralrichtung
- 26: Normalrichtung
- 27: Achse
- 28: Führungskontur
- 29: Lage
- 30: Bahn
- 31: Rahmen
- 32: Vertikalschenkel
- 33: Horizontalschenkel
- 34: Vorsprung
- 35: Horizontalschenkel
- 36: Freiende
- 37: Seitenlinie
- 38: Sollbiegestelle

- S: Stift

## Patentansprüche

1. Spitzer (1) für einen ovalen Stift (S),
- mit einem Spitzerkörper (2),
- mit einer Führungsmanschette (3),
- die mit einer ovalen, einen Stiftführungskanal (18) definierenden Bohrung (17) versehen ist, und
- die im Wesentlichen um die Achse (20) des Stiftführungskanals (18) drehbar am Spitzerkörper (2) gelagert ist, sowie
- mit einem Schälmesser (4), das axial versetzt zu der Führungsmanschette (3) und schräg gegen die Achse (20) des Stiftführungskanals (18) angestellt an einer Messerhalterung (10) des Spitzerkörpers (2) befestigt ist, wobei an einer an den Stiftführungskanal (18) angrenzenden Innenfläche (14) der Messerhalterung (10) eine Kontur (28) ausgebildet ist, in welche das Schälmesser (4) mit einer Schneidkante (12) hineinragt,
**dadurch gekennzeichnet,**
**dass** die Kontur eine konkave Führungskontur ist, und
**dass** die Führungsmanschette (3) derart ausgebildet ist, dass der darin positionierte Stift (S) zumindestens im Bereich der Stiftspitze gegenüber dem Spitzerkörper (2) eine laterale Bewegungsfreiheit aufweist, so dass die Achse (20) des Stiftführungskanals (18) bei Drehung des Stiftes (S) gegenüber dem Spitzerkörper (2) durch Führung an der Führungskontur (28) auf einer bezüglich der Schneidkante (12) im Wesentlichen ovalen Bahn (30) geführt ist.

2. Spitzer (1) nach Anspruch 1,
**dadurch gekennzeichnet,**
**dass** die Führungsmanschette (3) mit Spiel an dem Spitzerkörper (2) gelagert ist.

3. Spitzer (1) nach Anspruch 1 oder 2,
**dadurch gekennzeichnet,**
**dass** die Führungsmanschette (3) aus einem elastischen Material besteht, das eine Verformung der Wand der Bohrung (17) zur Auslenkung der Achse (20) des Stiftführungskanals (18) gegenüber der Achse (27) der Führungsmanschette (3) erlaubt.

4. Spitzer (1) nach einem der Ansprüche 1 bis 3,
**dadurch gekennzeichnet,**
**dass** die Messerhalterung (10) in einer bezüglich des Stiftführungskanals (18) im Wesentlichen radialen und in Querschnittsprojektion auf die Fläche des Schälmessers (4) im Wesentlichen senkrechten Normalrichtung (26) elastisch auslenkbar ist.

5. Spitzer (1) nach Anspruch 4,
**dadurch gekennzeichnet,**
**dass** die Messerhalterung (10) als entlang einer Seitenlinie (37) mit dem Spitzerkörper (2) verbundene Federlasche ausgebildet ist.

6. Spitzer (1) nach Anspruch 5,
**dadurch gekennzeichnet,**
**dass** die Messerhalterung (10) entlang einer mit der Schneidkante (12) im Wesentlichen parallelen Seitenlinie (37) mit dem Spitzerkörper (2) verbunden ist.

7. Spitzer (1) nach Anspruch 5 oder 6,
**dadurch gekennzeichnet,**
**dass** die Messerhalterung (10) eine zu der Seitenlinie (37) im Wesentlichen parallele Sollbiegestelle (38) aufweist.

8. Spitzer (1) nach einem der Ansprüche 1 bis 7,
**dadurch gekennzeichnet,**
**dass** die Führungsmanschette (3) in eine korrespondierende Lagerbohrung (8) des Spitzerkörpers (2) zerstörungsfrei lösbar eingeschnappt ist.

9. Spitzer (1) nach einem der Ansprüche 1 bis 8,
**dadurch gekennzeichnet,**
**dass** die Fläche des Schälmessers (4) gegenüber der Tangente auf den Umfang des Stiftführungskanals (18) am Berührungspunkt mit der Schneidkante (12) schräg angestellt ist.

## Claims

1. Sharpener (1) for an oval pencil (S),
- having a sharpener body (2),
- having a guide collar (3)
- which is provided with an oval bore (17) defining a pencil-guiding channel (18), and
- which is mounted on the sharpener body (2) such that it can be rotated essentially about the axis (20) of the pencil-guiding channel (18), and
- having a shaving blade (4) which is fastened on a blade holder (10) of the sharpener body (2) such that it is positioned in an axially offset manner in relation to the guide collar (3) and obliquely in relation to the axis (20) of the pencil-guiding channel (18), a contour (28), into which the shaving blade (4) projects by way of a cutting edge (12), being formed on an inner surface (14) of the blade holder (10) which is adjacent to the pencil-guiding channel (18),
**characterized in that** the contour is a concave guide contour and **in that** the guide collar (3) is designed such that the pencil (S) positioned therein has a lateral freedom of movement with respect to the sharpener body (2) at least in the region of the tip of the pencil, so that, when the pencil (S) is rotated in relation to the sharpener body (2), the axis (20) of the pencil-guiding channel (18) is guided on an essentially oval path (30) in relation to the cutting edge (12) by being guided on the guide contour (28).

2. Sharpener (1) according to Claim 1, **characterized in that** the guide collar (3) is mounted on the sharpener body (2) with play.

3. Sharpener (1) according to Claim 1 or 2, **characterized in that** the guide collar (3) consists of an elastic material which allows deformation of the wall of the bore (17) for deflection of the axis (20) of the pencil-guiding channel (18) in relation to the axis (27) of the guide collar (3).

4. Sharpener (1) according to one of Claims 1 to 3, **characterized in that** the blade holder (10) can be deflected elastically in a normal direction (26) which is essentially radial in relation to the pencil-guiding channel (18) and is essentially perpendicular to the surface of the shaving blade (4) in cross-sectional projection.

5. Sharpener (1) according to Claim 4, **characterized in that** the blade holder (10) is designed as a resilient lug which is connected to the sharpener body (2) along a side line (37).

6. Sharpener (1) according to Claim 5, **characterized in that** the blade holder (10) is connected to the sharpener body (2) along a side line (37) which is essentially parallel to the cutting edge (12).

7. Sharpener (1) according to Claim 5 or 6, **characterized in that** the blade holder (10) has a predetermined bending location (38) which is essentially parallel to the side line (37).

8. Sharpener (1) according to one of Claims 1 to 7, **characterized in that** the guide collar (3) is snapped into a corresponding bearing bore (8) of the sharpener body (2) such that it can be released without being destroyed.

9. Sharpener (1) according to one of Claims 1 to 8, **characterized in that** the surface of the shaving blade (4) is positioned obliquely in relation to the tangent to the circumference of the pencil-guiding channel (18) at the point of contact with the cutting edge (12).

## Revendications

1. Taille-crayon (1) pour un crayon ovale (S), comportant
- un corps de taille-crayon (2),
- une manchette de guidage (3),
-- qui est pourvue d'un perçage ovale (17) définissant un canal de guidage de crayon (18), et
-- qui est montée mobile en rotation sur le corps de taille-crayon (2) sensiblement autour de l'axe (20) du canal de guidage de crayon (18),
et
- un couteau à tailler (4) qui est fixé sur un porte-couteau (10) du corps de taille-crayon (2) en étant décalé axialement par rapport à la manchette de guidage (3) et positionné en oblique par rapport à l'axe (20) du canal de guidage de crayon (18), un contour (28) étant réalisé sur une surface intérieure (14) du porte-couteau (10) adjacente au canal de guidage de crayon (18), contour dans lequel pénètre le couteau à tailler (4) par une arête de coupe (12),
**caractérisé en ce que**
le contour est un contour de guidage concave, et **en ce que** la manchette de guidage (3) est réalisée de telle sorte que le crayon (S) placé dans celle-ci présente une liberté de mouvement latérale par rapport au corps de taille-crayon (2) au moins dans la zone de la pointe du crayon, de sorte que lors d'une rotation du crayon (S) par rapport au corps de taille-crayon (2), l'axe (20) du canal de guidage de crayon (18) est guidé par guidage sur le contour de guidage (28) sur une trajectoire (30) sensiblement ovale par rapport à l'arête de coupe (12).

2. Taille-crayon (1) selon la revendication 1, **caractérisé en ce que** la manchette de guidage (3) est montée avec jeu sur le corps de taille-crayon (2).

3. Taille-crayon (1) selon l'une ou l'autre des revendications 1 et 2, **caractérisé en ce que** la manchette de guidage (3) est constituée d'un matériau élastique qui permet une déformation de la paroi du perçage (17) pour dévier l'axe (20) du canal de guidage de crayon (18) par rapport à l'axe (27) de la manchette de guidage (3).

4. Taille-crayon (1) selon l'une des revendications 1 à 3, **caractérisé en ce que** le porte-couteau (10) est susceptible d'être dévié élastiquement dans une direction normale sensiblement radiale par rapport au canal de guidage de crayon (18) et sensiblement perpendiculaire en projection transversale sur la surface du couteau à tailler (4).

5. Taille-crayon (1) selon la revendication 4, **caractérisé en ce que** le porte-couteau (10) est réalisé sous la forme d'une patte élastique reliée au corps de taille-crayon (2) le long d'une ligne latérale (37).

6. Taille-crayon (1) selon la revendication 5, **caractérisé en ce que** le porte-couteau (10) est relié au corps de taille-crayon (2) le long d'une ligne latérale sensiblement parallèle à l'arête de coupe (12).

7. Taille-crayon (1) selon l'une ou l'autre des revendications 5 et 6, **caractérisé en ce que** le porte-couteau (10) présente un emplacement destiné à la flexion (38) sensiblement parallèle à la ligne latérale (37).

8. Taille-crayon (1) selon l'une des revendications 1 à 7, **caractérisé en ce que** la manchette de guidage (3) est enclenchée dans un perçage de montage correspondant (8) du corps de taille-crayon (2) en étant détachable sans destruction.

9. Taille-crayon (1) selon l'une des revendications 1 à 8, **caractérisé en ce qu'**au point de contact avec l'arête de coupe (12), la surface du couteau à tailler (4) est positionnée en oblique par rapport à la tangente à la périphérie du canal de guidage de crayon (18).
